# EUROPÄISCHE PATENTSCHRIFT

(11) **EP 4 555 152 B1**
(45) Veröffentlichungstag und Bekanntmachung des Hinweises auf die Patenterteilung: **17.12.2025**
(21) Anmeldenummer: 23764574.2
(22) Anmeldetag: 21.08.2023
(51) Int. Cl.: E02F 3/88, E02F 3/90, E02F 3/30, E02F 3/36

(54) **MATERIALAUFNAHMEGERÄT FÜR EINEN SAUGBAGGER SOWIE SAUGBAGGER MIT DIESEM MATERIALAUFNAHMEGERÄT**
MATERIAL-RECEIVING DEVICE FOR A SUCTION EXCAVATOR, AND SUCTION EXCAVATOR HAVING SAID MATERIAL-RECEIVING DEVICE
DISPOSITIF DE RÉCEPTION DE MATÉRIAU POUR UNE EXCAVATRICE À ASPIRATION, ET EXCAVATRICE À ASPIRATION COMPORTANT LEDIT DISPOSITIF DE RÉCEPTION DE MATÉRIAU

(30) Priorität: 23.08.2022 DE 102022121226
(43) Veröffentlichungstag der Anmeldung: 21.05.2025
(73) Patentinhaber: RSP GmbH & Co. KG, 07318 Saalfeld/Saale (DE)
(72) Erfinder: GRABER, Anne, 07318 Saalfeld (DE); RENGER, Patrick, 07318 Saalfeld (DE); MÜLLER, Stefan, 07338 Leutenberg (DE)
(74) Vertreter: Engel, Christoph Klaus
(86) Internationale Anmeldenummer: PCT/EP2023/072887
(87) Internationale Veröffentlichungsnummer: WO 2024/042014

(56) Entgegenhaltungen:
- EP-A1- 3 399 108
- EP-A1- 3 575 497
- EP-B1- 2 785 923
- US-A1- 2017 096 787

## Beschreibung

Die vorliegende Erfindung betrifft ein Materialaufnahmegerät mit einem Gelenkschlauchträger und einem Saugschlauch zum Anbringen an einem Saugbagger. Die Erfindung betrifft außerdem einen Saugbagger mit dem Materialaufnahmegerät mit Gelenkschlauchträger und Saugschlauch.

Bei einem Saugbagger handelt es sich um ein Fahrzeug mit einem Fahrzeuggestell, welches einen vorzugsweise auskippbaren Materialsammelbehälter trägt. In zweckmäßigen Ausführungen besitzt ein solcher Saugbagger eine Teleskopiereinrichtung, die zwei Teleskoparme aufweist, deren behälterseitiges Ende jeweils an einer Kippachse angeordnet ist, um welche der Materialsammelbehälter drehbar ist, wobei das gestellseitige Ende jedes Teleskoparms jeweils am Fahrzeuggestell angeordnet ist. Regelmäßig ist der Saugschlauch mit einem Ende am Saugbagger angeordnet und weist an seinem anderen Ende einen Saugstutzen auf, mittels dem Material angesaugt werden kann. Das angesaugte Material wird durch den Saugschlauch transportiert und in den Materialsammelbehälter eingebracht. Ein Saugschlauch weist bekanntlich einen größeren Durchmesser als Standardschläuche auf, wie sie beispielsweise zum Abpumpen von Wasser oder dem Zuführen von Flüssigbeton verwendet werden. Bekannte Gelenkschlauchträger für Saugbagger weisen zwischen einzelnen Gliedern winkelveränderliche Gelenke auf, sodass die Glieder in einer einzigen Ebene verfahrbar bzw. rotierbar sind. Weiterhin ist eine Rotation des Gelenkschlauchträgers um einen Drehpunkt über einen Drehantrieb ermöglicht, wobei dieser Drehantrieb die Verbindung zwischen Gelenkschlauchträger und Fahrzeug bildet. Die Ebene, in welcher sich der Gelenkschlauchträger erstreckt, lässt sich somit beschreiben durch die Rotationsachse des Drehantriebs und die Schwenkrichtung des ersten Gliedes, welches am Drehantrieb angebracht ist; sie liegt regelmäßig senkrecht zum Fahrzeugboden bzw. Fahrzeuggestell. Die Verbindung ist demnach eine drehbewegliche Befestigungshalterung. Aus dieser bekannten Anordnung ergibt sich ein Arbeitsbereich der durch ein Zylinderkoordinatensystem beschrieben werden kann. Ein typischer Gelenkschlauchträger für Saugbagger besitzt eine Anzahl n von Gliedern, bevorzugt n≥4, mit dazwischen befindlichen Gelenken, wobei zwischen den Gliedern jeweils mithilfe eines zugeordneten Antriebs eine Winkelveränderung bewirkt werden kann. Es sind aber auch einfache Gelenkschlauchträger mit weniger als vier Gliedern möglich.

Durch die Bewegung eines Gelenks des Gelenkschlauchträgers wird die Position der weiteren, vorgelagerten Gelenke und des Saugschlauchs beeinflusst. Da die Gelenke lediglich Bewegungen in einer einzigen, gemeinsamen Ebene ermöglichen, kann es zu Kollisionen der einzelnen Glieder miteinander kommen. Dies kann durch moderne Steuerungen vermieden werden, welche den Bewegungsbereich einzelner Gelenke ggf. einschränken.

Die vorbekannten Anordnungen bzw. Materialaufnahmegeräte an Saugbaggern weisen eine beschränkte Arbeitsfläche bzw. einen beschränkten Arbeitsbereich auf, weil sich deren Glieder nur in einer Ebene bewegen lassen. Für Saugbagger ist aber grundsätzlich ein breit gefasster Anwendungsbereich bevorzugt, da verschiedenste Stellen bearbeitet bzw. von Material freigesaugt werden sollen. Beispielsweise sollen sich kreuzende Leitungen im Erdboden allseits freigesaugt oder Bauschutt aus einem Gebäude abgesaugt werden. Um den erforderlichen Arbeitsraum abzudecken ist teilweise eine Positionsänderung des Fahrzeugs notwendig, wobei der Rangierbereich auf Baustellen meist knapp bemessen ist, oder es bedarf einer manuellen Zuarbeit durch eine Person mittels einer Schaufel oder ähnlichem. Somit ist für bestimmte Anwendungsfälle ein flexibleres Materialaufnahmegerät, insbesondere mit einem weiteren Freiheitsgrad des Gelenkschlauchträgers wünschenswert.

In der EP 2 149 434 B1 sind ein Drehgelenk und eine Drehgelenkverbindung für einen Industrieroboter beschrieben. Die Drehgelenkverbindung ist zwischen einer Arbeitsvorrichtung und einem Gelenkabschnitt angeordnet und umfasst einen drehbaren Wellenabschnitt mit Fluidtransportweg. Der Fluidtransportweg wird durch einen Schlauchweg gebildet, der aus zwei Schläuchen besteht die lose spiralförmig mit Abstand um einen rotierenden Abschnitt gewunden sind. Solche Versorgungsschläuche sind aber in Art und Größe nicht für das Absaugen von grobem Material geeignet.

Aus der DE 10 2007 063 408 A1 ist ein Drehgelenk für Schlauch- und/oder Rohverbindungen bekannt, welches insbesondere in der pharmazeutischen Industrie genutzt und durch welches ein Fluid geleitet wird. Dieses Drehgelenk kann jedoch nicht zum Abtransport groben Materials eingesetzt werden, da es aufgrund seines starren Aufbaus zu Verstopfungen und hohem Verschleiß neigt, die bei Saugbaggern benötigte Schlauchlänge nicht realisiert werden kann und die Bewegungsmöglichkeit des geführten Schlauchs massiv eingeschränkt ist.

In der EP 3 705 662 A1 ist eine Gelenkarm-Steuerung einer Betonpumpe beschrieben. Der Gelenkarm besteht aus einem Drehbock und vier Segmenten, wobei der Drehbock ein durch einen Hydraulikmotor steuerbares Drehgelenk aufweist.

Die EP 0 166 800 A1 zeigt ein Kopfstück für ein bewegliches oder ortsfestes Betankungssystem, umfassend eine Betankungskupplung und eine Rohrleitung. Die Rohrleitung besteht aus fünf Rohrstücken, die jeweils durch ein Drehgelenk mit einem einzigen Freiheitsgrad verbunden sind. Drei der fünf Drehgelenke weisen parallele Drehachsen auf. Die zwei anderen Drehgelenke besitzen Drehachsen die zu den vorhergenannten Drehachsen der drei Drehgelenke senkrecht angeordnet sind. Weiterhin weist das Kopfstück ein weiteres Drehgelenk an einem Ende auf, das als Anschluss an dem Betankungssystem dient. Aufgrund der Verwendung von Rohrstücken, die nicht flexibel sind, ist der Betankungsbereich eingeschränkt.

In der DE 10 2016 106 427 B3 ist ein Verfahren zur Steuerung der Bewegung eines Gelenkschlauchträgers beschrieben. Der Gelenkschlauchträger besitzt mindestens drei Glieder, wobei zwischen benachbarten Gliedern jeweils mithilfe eines zugeordneten Antriebs eine Winkeländerung bewirkt werden kann.

Die US 3,495,878 A beschreibt eine Rohrvorrichtung für den pneumatischen Transport von Schüttgut. Die Vorrichtung umfasst ein stationäres Rohr, ein drehbares Rohr, das an einem Ende mit dem Ende des stationären Rohrs drehbar verbunden ist, eine flexibel biegbare Rohreinheit, die an ihrem Ende mit dem anderen Ende des drehbaren Rohrs verbunden ist. Eine erste Antriebseinrichtung bewirkt eine Drehbewegung des drehbaren Rohrs und der biegsamen Rohreinheit. Eine zweite Antriebseinrichtung ist zum Biegen der biegsamen Rohreinheit vorgesehen, wodurch eine Hebebewegung verursacht wird.

Die DE 10 2018 004 334 A1 beschreibt einen Saugbagger mit einem Chassis und einem auf dem Chassis angeordneten Aufbau. Der Aufbau umfasst einen Saugrüssel zum Aufnehmen von Sauggut und einen Saugrüsselarm mit zumindest einem Armglied zur Abstützung des Saugrüssels. Der Saugrüsselarm ist um eine parallel zu einer Höhenachse des Saugbaggers verlaufende erste Schwenkachse schwenkbar. Der Saugrüsselarm ist mit einem dem Aufbau zugewandten Ende an einem Tragelement gelagert. Das Tragelement ist zusammen mit dem Saugrüsselarm relativ zum Aufbau um eine parallel zu einer Längsachse des Saugbaggers verlaufende zweite Schwenkachse schwenkbar und außerdem zusammen mit dem Saugrüsselarm in verschiedenen Schwenkstellungen relativ zum Aufbau fixierbar.

Die EP 3 399 108 B1 zeigt einen gelenkigen Saugarm eines Saugbaggers. Der Saugarm umfasst mindestens zwei Teile, die in derselben Ebene definiert sind, und in einer Schwenkverbindung entlang einer ersten Achse senkrecht zur Ebene aneinander angelenkt sind. Die zwei Teile definieren ein hinteres und ein vorderes Ende. Ein Sockelstück ist in Schwenkverbindung mit dem hinteren Ende entlang einer zweiten Achse senkrecht zu der Ebene angelenkt. Schwenkverbindungsmittel sind an dem Sockelstück angeordnet, um die mindestens zwei Teile entlang einer dritten Achse, die in der Ebene definiert ist, zu schwenken. Eine Düse, die im Bereich des vorderen Endes angeordnet ist, ist konfiguriert, um an einem vorderen Ende einer Saugleitung angeschlossen zu werden. Die Düse definiert eine vierte Achse, welche in der Ebene entsprechend einer Anfangsposition definiert ist. Der Saugarm umfasst eine Neigungsvorrichtung, welche konfiguriert ist, um die Ausrichtung der Düse derart zu ändern, sodass die vierte Achse auf die eine oder andere Seite der Ebene geneigt werden kann. Als Neigungsvorrichtung kommen exzentrisch angeordnete Hydraulikzylinder zur Anwendung, welche ein Neigen der vierten Achse bzw. des korrespondierenden Abschnitts des Saugarms um etwa 10° bewirken kann. Größere Neigungen, beispielsweise von etwa 90° sind aufgrund des gewählten Aufbaus nicht möglich. Daher lassen sich durch die Düse weiterhin bestimmte Bereiche im Untergrund nicht erreichen.

Eine Aufgabe der vorliegenden Erfindung ist es, ein Materialaufnahmegerät für Saugbagger mit vergrößertem bzw. besser erreichbarem Arbeitsraum bereitzustellen, ohne die Gefahr, dass der Saugschlauch während der Bewegung des Gelenkschlauchträgers beschädigt oder dessen Durchmesser verringert wird, sodass ein durchgängiger Materialfluss in beliebigen Arbeitspositionen erhalten bleibt. Insbesondere soll zur Erweiterung des Einsatzbereichs des Saugbaggers eine Arbeitsposition des Saugstutzens aus verschiedenen Richtungen zu erreichen sein, ohne dass dafür der Saugbagger seine Position verändern muss.

Erfindungsgemäß erfolgt die Lösung der Aufgabe durch ein Materialaufnahmegerät mit einem Gelenkschlauchträger und einem Saugschlauch gemäß dem beigefügten Anspruch 1 sowie durch einen Saugbagger mit dem Materialaufnahmegerät mit Gelenkschlauchträger und Saugschlauch gemäß dem nebengeordneten Anspruch 10.

Das erfindungsgemäße Materialaufnahmegerät umfasst einen Gelenkschlauchträger und einen Saugschlauch, wobei der Gelenkschlauchträger den Saugschlauch trägt und führt. Das Materialaufnahmegerät ist im Betrieb an einem Saugbagger angebracht, sodass Material über den Saugschlauch in einen Behälter des Saugbaggers befördert werden kann. Der dafür erforderliche Unterdruck und Saugluftstrom wird von einer Ventilatoreinheit des Saugbaggers erzeugt. Der Gelenkschlauchträger weist an einem ersten Ende eine drehbewegliche Befestigungshalterung auf, mittels welcher der Gelenkschlauchträger an dem Saugbagger anbringbar ist. Die Befestigungshalterung kann ein Schwenkgelenk oder Drehgelenk mit einer Rotationsachse sein. Regelmäßig steht die Rotationsachse der Befestigungshalterung senkrecht zu einem Fahrzeugboden, wobei die Befestigungshalterung üblicherweise in Fahrtrichtung hinten an dem Saugbagger befestigt ist. Mithilfe der Befestigungshalterung kann der Gelenkschlauchträger mit dem Saugschlauch bewegt werden. An seinem anderen Ende umfasst das Materialaufnahmegerät einen Saugstutzen, der am distalen Ende des Saugschlauchs angebracht ist. Der Gelenkschlauchträger besteht aus einer Anzahl n von Gliedern, wobei n≥3, besonders bevorzugt n≥4 ist, zwischen denen jeweils ein Scharniergelenk (nachfolgend vereinfacht auch Gelenk genannt) ausgebildet ist. Jedem Scharniergelenk ist ein Antrieb zugeordnet, wobei die Antriebe vorzugsweise hydraulisch betrieben werden. Alternativ können elektrische oder pneumatische Antriebe eingesetzt werden. Alle Gelenke weisen den gleichen Freiheitsgrad auf, d. h**.** alle Glieder des Gelenkschlauchträgers sind durch die Gelenke und deren Antriebe in einer einzigen gemeinsamen Ebene verfahrbar bzw. schwenkbar.

Erfindungsgemäß umfasst das Materialaufnahmegerät weiterhin mindestens ein Drehgelenk, welches zwischen dem letzten (distal entferntesten) Scharniergelenk, welches am Glied an dem der Saugstutzen befindlich ist, und dem ersten Scharniergelenk, welches am nächsten an der drehbeweglichen Befestigungshalterung liegt, angeordnet ist. In einer bevorzugten Ausführungsform befindet sich das Drehgelenk zwischen dem letzten und dem vorletzten Scharniergelenk, also zwischen den beiden am weitesten vom proximalen Ende des Gelenkschlauchträgers entfernten Scharniergelenken.

In abgewandelten Ausführungsformen ist das Drehgelenk ein oder zwei Glieder weiter in Richtung proximalem Ende des Gelenkschlauchträgers montiert. Damit erhöht sich der Bewegungsbereich des Saugstutzens, da mehrere Glieder aus der Ebene, welche durch die Rotationsachse der Befestigungshalterung und die Lage des zweiten Gliedes definiert ist, herausbewegt werden können.

In einer nochmals abgewandelten Ausführungsform können auch zwei Drehgelenke am Gelenkschlauchträger angeordnet sein. Damit kann der Gelenkschlauchträger zum Beispiel um eine Hausecke oder ein ähnliches Hindernis herum geführt werden.

Das Drehgelenk weist eine Drehachse auf, wobei das Drehgelenk einen anderen Freiheitsgrad als die Scharniergelenke besitzt, sodass eine Bewegung des dem Drehgelenk nachfolgend angeordneten Glieds aus der Ebene der übrigen Gelenke heraus ermöglicht wird. Weiterhin weist das Drehgelenk entlang seiner Achse eine durchgängige Aufnahmeöffnung auf, mit einem Querschnitt größer dem Querschnitt des Saugschlauchs. Durch die Aufnahmeöffnung wird der Saugschlauch durchgeführt. Das Drehgelenk ist somit koaxial und konzentrisch zum Saugschlauch montiert, d.h. die Drehachse des Drehgelenks verläuft in der Aufnahmeöffnung deckungsgleich mit der Längsachse des Saugschlauchs. Die Drehung im Drehgelenk erfolgt damit um die Längsachse des Saugschlauchs. Um eine solche Drehung ungehindert ausführen zu können, muss das Drehgelenk auch tragender Bestandteil des Gelenkschlauchträgers (Gesamttragwerk) sein. Weitere (nichtmitdrehende) Tragelemente können nicht über das Drehgelenk hinweg geführt werden, denn sie würden die Drehung behindern.

Aufgrund des zuvor beschriebenen Aufbaus des Materialaufnahmegeräts kann der Saugschlauch mit dem Gelenkschlauchträger und seinen Scharniergelenken und dem Drehgelenk bewegt werden. Mit dem erfindungsgemäßen Materialaufnahmegerät ist somit mindestens ein weiterer Freiheitsgrad realisiert, sodass das Absaugen von Material durch einen Saugbagger auch außerhalb der bei herkömmlichen Saugbaggern durch die Gelenke definierten Ebene möglich ist, z. B**.** parallel zur Fahrtrichtung des Saugbaggers.

Ein Vorteil des erfindungsgemäßen Materialaufnahmegeräts ist weiterhin, dass aufgrund des mindestens einen Drehgelenks und dessen zusätzlichem Freiheitsgrad, im Vergleich zu den anderen Gelenken, ein größerer Arbeitsbereich des Materialaufnahmegerätes mit dem Gelenkschlauchträger und dem Saugschlauch ermöglicht wird.

Mit dem erfindungsgemäßen Materialaufnahmegerät ist vorteilhafterweise ein Arbeiten in größeren Arbeitsräumen möglich, ohne dass der Saugbagger, an dem das Materialaufnahmegerät befestigt ist, verfahren werden muss. Das Drehgelenk ermöglicht es erstmals, ganze Abschnitte des Gelenkschlauchträgers aus der üblichen Arbeitsebene heraus zu bewegen. Der Bewegungsbereich des Gelenkschlauchträgers wird damit qualitativ vergrößert, sodass er vollständig erst durch ein Zylinderkoordinatensystem beschreibbar ist, während herkömmliche Schlauchträger nur in einem Arbeitsraum bewegt werden können, der in einem kartesischen Koordinatensystem abgebildet wird. Somit ist ein Einsatz auf beengten Baustellen oder ähnlichem möglich und der Saugbagger muss weniger exakt im Arbeitsbereich geparkt werden, da der Arbeitsbereich durch das erfindungsgemäße Materialaufnahmegerät flexibler und weiträumiger gestaltet ist. Ebenso ist keine manuelle Zuarbeit mit Schaufeln oder dergleichen notwendig. Freizulegende Leitungen, Kanäle, Schienen etc. können vorteilhafterweise seitlich und unterhalb durch das Materialaufnahmegerät freigelegt werden.

Somit kann auch Material, wie Erdboden oder Schotter, von sich kreuzenden Leitungen o.ä. einfach abgetragen werden.

Für die beste Wirkungsweise bzw. einen großen Bewegungsbereich soll das Drehgelenk bevorzugt in der durch den Gelenkschlauchträger gebildeten kinematischen Kette nicht am saugseitigen Ende der kinematischen Kette (Saugstutzen) angeordnet sein.

Das Drehgelenk des Materialaufnahmegeräts ist bevorzugt um 90° bis 190° in negativer und positiver Richtung, ausgehend von einer Mittelposition, drehbar. Vorzugsweise ist das Drehgelenk um mindestens 170° bis 190° in negativer und positiver Richtung drehbar. Besonders bevorzugt ist das Drehgelenk um 190° in negativer und positiver Richtung drehbar, sodass ein Gesamtdrehbereich von etwas mehr als 360° erreichbar ist. Regelmäßig liegt die Mittelposition in der gemeinsamen Ebene der Scharniergelenke.

An dem Drehgelenk kann ein elektrischer Antrieb ausgebildet sein. Besonders bevorzugt ist an dem Drehgelenk ein hydraulischer Antrieb angeordnet. Auch andere fluidtechnische Antriebe, wie ein pneumatischer Antrieb, sind denkbar. Der hydraulische Antrieb des Drehgelenks weist vorzugsweise eine Bremse auf. Die Bremse ist im Normalzustand geschlossen, insbesondere auch bei Energieausfall oder während des Transports.

Für die Versorgungsleitungen des hydraulischen Antriebs, auch der nachfolgende Gelenke und deren hydraulischen Antriebe, ist das Drehgelenk so ausgebildet, dass die Versorgungsleitungen sich nicht miteinander verwickeln oder beschädigt werden können. Dabei muss auch beachtet werden, dass das Drehgelenk selbst tragender Bestandteil des Gelenkschlauchträgers ist. Dafür umfasst das Drehgelenk mindestens zwei, vorzugsweise vier Schläuche und je Schlauch eine Umlenkrolle. Die Schläuche sind mittels Verbinder mit den vorgelagerten und den nachfolgenden Hydraulik-Versorgungsleitungen gekoppelt. Die Schläuche sind bevorzugt gemeinsam auf einer Seitenfläche des Drehgelenks angeordnet. Beispielsweise ist ein Schlauch an einem ersten Verbinder auf dem Drehgelenk angeschlossen und verläuft von dort zu der beabstandet befindlichen Umlenkrolle und um diese herum zurück zu einem zweiten Verbinder. Der erste Verbinder ist fest mit dem Drehgelenk verbunden und dreht mit diesem. Der zweite Verbinder befindet sich an einem drehfesten Bauteil, welches mittelbar am Drehgelenk angeordnet ist. Somit bildet der zweite Verbinder einen drehfesten Punkt. Der zweite Schlauch ist zu dem ersten Schlauch in gleicher Weise gespiegelt angeordnet. Die Umlenkrollen sind gegenläufig und in einer Wirkweise 1:2 miteinander verbunden. Die mindestens zwei Umlenkrollen wirken zusammen und sind bevorzugt durch ein Element, insbesondere eine Feder miteinander verbunden. Die Feder dient dem Ausgleich eines möglichen Längenfehlers der einbaubedingt entstehen kann.

In einer vorteilhaften Ausführungsform ist am Drehgelenk eine verdrehbare Schlauchkupplung ausgebildet, welche auch als Drehflansch oder Drehflanschrohr bezeichnet werden kann. Bei einer verdrehbaren Schlauchkupplung am Drehgelenk ist der Saugschlauch bevorzugt zweiteilig ausgebildet. Der erste Teil des Saugschlauchs ist biegbar. Der zweite Teil des Saugschlauchs ist biegbar und verwindbar. Somit kann sich der Saugschlauch mit dem Gelenkschlauchträger bewegen ohne abzuknicken oder sich zu stark zu verdrehen, sodass der innere Querschnitt des Saugschlauchs nicht oder nur geringfügig verkleinert wird, um den Materialfluss nicht zu behindern.

Der lichte Zylinderquerschnitt innerhalb des Drehgelenks kann vorzugsweise einen Durchmesser von etwa 500 mm aufweisen, um einen typischen Saugschlauch durchzuführen.

In einer bevorzugten Ausführungsform ist der Saugschlauch an dem Saugbagger, insbesondere an einem Deckel eines Materialsammelbehälters des Saugbaggers drehbar anbringbar. Besonders bevorzugt ist der Saugschlauch mittels eines Drehflanschs an dem Materialsammelbehälter angebracht.

Ein erfindungsgemäßer Saugbagger umfasst das zuvor beschriebene Materialaufnahmegerät mit Gelenkschlauchträger und Saugschlauch. Der Saugbagger als Fahrzeug umfasst weiterhin ein Fahrzeuggestell, ein Sauggebläse (Ventilatoreinheit) und einen Materialsammelbehälter, in dem aufgesaugtes Material gesammelt und transportiert werden kann. Das Material wird mittels des am Saugschlauch befindlichen Saugstutzens abgetragen und über den Saugschlauch in den Materialsammelbehälter befördert. Weiterhin umfasst der Saugbagger eine Steuereinheit.

Weitere Einzelheiten, Vorteile und Weiterbildungen der Erfindung ergeben sich aus der nachfolgenden Beschreibung bevorzugter Ausführungsformen, unter Bezugnahme auf die Zeichnung. Es zeigen:
- Fig. 1: eine perspektivische Ansicht eines erfindungsgemäßen Materialaufnahmegeräts in ausgeschwenkter Arbeitsstellung, welches an einem Saugbagger angebracht ist;
- Fig. 2: eine Draufsicht auf das Materialaufnahmegerät gemäß Fig. 1;
- Fig. 3: einen Querschnitt eines Drehgelenks des Materialaufnahmegeräts; und
- Fig. 4: eine perspektivische Ansicht des Materialaufnahmegeräts gemäß Fig. 1 in eingeschwenkter Transportstellung an dem Saugbagger.

Fig. 1 zeigt eine perspektivische Ansicht eines erfindungsgemäßen Materialaufnahmegeräts in Arbeitsstellung mit einem Gelenkschlauchträger 01 und einem Saugschlauch 10 (zur Vereinfachung nur in Fig. 3 gezeigt), wobei das Materialaufnahmegerät an einem Saugbagger 02 angebracht ist. Das Materialaufnahmegerät ist in einem betriebsbereiten Zustand (Arbeitsstellung) ausgefahren dargestellt. Der Gelenkschlauchträger 01 ist an einem ersten, proximalen Ende drehbeweglich an dem Saugbagger 02 mittels einer drehbeweglichen Befestigungshalterung 03 angebracht. Mittels der Befestigungshalterung 03, die eine Rotationsachse aufweist, ist der Gelenkschlauchträger 01 um die Rotationsachse drehbar, sodass der Gelenkschlauchträger 01 und ein darauf angeordneter Saugschlauch aus einer Ruheposition bzw. Transportstellung am Saugbagger 02 in eine Arbeitsstellung gedreht werden kann. An seinem zweiten, distalen Ende weist der Gelenkschlauchträger 01 einen Saugstutzen 04 auf, an dem der Saugschlauch anbringbar ist und der zum Abtragen und Aufnehmen von Material dient.

Der Gelenkschlauchträger 01 besteht im dargestellten Beispiel aus fünf Gliedern 05, zwischen denen jeweils ein mechanisches Scharniergelenk 06 mit einem jeweiligen hydraulischen Antrieb 07 angeordnet ist. Die Scharniergelenke 06 können ähnlich einem Scharnier bewegt werden. Alle Scharniergelenke 06 besitzen den gleichen Freiheitsgrad, sodass die Glieder 05 zunächst in einer gemeinsamen Ebene verschwenkbar sind.

Erfindungsgemäß umfasst das Materialaufnahmegerät weiterhin ein in dem Gelenkschlauchträger 01 integriertes Drehgelenk 08.

Das Drehgelenk 08 ist in der dargestellten Ausführungsform zwischen dem letzten, distalen, am weitesten von der drehbewegliche Befestigungshalterung (03) des Saugbaggers entfernt liegenden Scharniergelenk 09, an welchem der Saugstutzen 04 befindlich ist, und dem vorletzten Scharniergelenk 11 angeordnet. Vorzugsweise ist das Drehgelenk 08 unmittelbar an dem vorletzten Gelenk 11 angeordnet und kann mit diesem auch eine Baueinheit bilden. Das Drehgelenk 08 ist um eine Drehachse rotierbar und weist somit einen anderen Freiheitsgrad als die anderen Gelenke 06, 09, 11 auf. Die Drehung des Drehgelenks 08 um die Drehachse bei einem anderen Freiheitsgrad als die restlichen Scharniergelenke 06, 09, 11 ermöglicht eine Bewegung des dem Drehgelenk 08 nachfolgend angeordneten Glieds 05 aus der Ebene der anderen Gelenke heraus. Dadurch wird der Bewegungsbereich des Gelenkschlauchträgers 01 und damit der Arbeitsbereich des Saugbaggers 02 um einen Freiheitsgrad erweitert und das Abtragen von Material auch von der Seite und unterhalb eines Hindernisses, wie z. B**.** bei sich kreuzenden Rohren, ermöglicht. Das Materialaufnahmegerät ermöglicht daher auch das Saug-Graben parallel zur Fahrtrichtung des Saugbaggers 02.

Das Drehgelenk 08 weist eine durchgängige Aufnahmeöffnung 12 mit einem Querschnitt größer dem Querschnitt des Saugschlauchs auf, sodass der Saugschlauch durch das Drehgelenk 08 hindurch verläuft. Der Saugschlauch ist mittels eines Flansches 13 an einen Materialsammelbehälter 14 des Saugbaggers 02 anbringbar, sodass abgetragenes Material über den Saugschlauch in den Materialsammelbehälter 14 befördert werden kann. Das Drehgelenk 08 besitzt vorzugsweise einen hydraulischen Antrieb 20, kann aber beispielsweise auch mit einem elektrischen Antrieb betrieben werden. Zum Versorgen der Antriebe umfasst das Materialaufnahmegerät Versorgungsleitungen 15, die entlang des Gelenkschlauchträgers 01 geführt sind. Der Aufbau des Drehgelenks 08 wird in Fig. 3 näher erläutert.

Fig. 2 zeigt eine Draufsicht auf das Materialaufnahmegerät gemäß Fig. 1. In Fig. 2 ist erkennbar, dass mittels des Drehgelenks 08 der Saugstutzen 04 aus einer ersten Ebene 16, in welcher die zwischen dem Drehgelenk und dem Saugbagger befindlichen Gelenke und Glieder des Gelenkschlauchträgers beweglich sind, in eine zweite Ebene 17 schwenkbar ist. In Fig. 2 ist der Saugstutzen 04 mit dem letzten, distalen Gelenk 09 und dem dazwischen befindlichen Glied 05 um etwa 60° geschwenkt, sodass der Saugstutzen 04 parallel zur Fahrtrichtung des Saugbaggers 02 liegt und beispielsweise in einem Graben A zur Aufnahme von Material verfahren werden kann.

Fig. 3 zeigt eine Querschnittsansicht des Drehgelenks 08 des Materialaufnahmegeräts. Das Drehgelenk 08 als Bestandteil des Gelenkschlauchträgers 01 ist so ausgestaltet, dass beim Rotieren des Drehgelenks 08 die Versorgungsleitungen 15 und insbesondere Hydraulikschläuche 18, welche die Versorgungsleitungen 15 über das Drehgelenk 08 hinweg verbinden, nicht geknickt werden und sich nicht miteinander verwickeln. Die Versorgungsleitungen 15, verlaufen von dem Saugbagger 02 über die Glieder 05 bis zum letzten, distalen bzw. am entferntesten vom Saugbagger positionierten Gelenk 09. Das Drehgelenk 08 umfasst zwei Hydraulikschläuche 18, die jeweils mit einem Ende mit einem ersten Verbinder 19 drehfest verbunden sind. Der erste Verbinder 19 ist an einem Außenring 21 am äußeren Umfang des Drehgelenks 08 angeordnet, wobei der Außenring 21 des Drehgelenks 08 nicht rotierbar ist. Das zweite Ende der beiden Hydraulikschläuche 18 ist jeweils mit einem zweiten Verbinder 22 verbunden. Der zweite Verbinder 22 ist an einem Innenring 23 des Drehgelenks 01, welcher rotierbar ist, angeordnet. Der drehende Innenring 23 rotiert bei einer Rotation des Drehgelenks 01, wobei die Rotation des Innenrings 23 gegenüber dem Außenring 21 erfolgt. Damit die Schläuche sich nicht miteinander verwickeln, sind sie jeweils um eine Umlenkrolle 24 gelegt. Die beiden Umlenkrollen 24 sind gegenläufig beweglich auf dem Innenring 23 angeordnet und mittels einer Feder 25 verbunden, sodass mögliche einbaubedingte Längenfehler ausgeglichen werden. Demnach umfasst das Drehgelenk 08 gemäß Fig. 3 zwei Hydraulikschläuche 18, zwei erste Verbinder 19, zwei zweite Verbinder 22 und zwei Umlenkrollen 24, wobei diese Bauteile gespiegelt in einer Ebene angeordnet sind. Aufgrund der Gegenläufigkeit bewegt sich die Umlenkrolle 24 des ersten Schlauches 18 um die gleiche Wegstrecke in gleicher Richtung wie die gegenläufige zweite Umlenkrolle 24 mit dem zweiten Schlauch 18. In abgewandelten Ausführungsformen können mehrere gegenläufige Systeme hintereinander angeordnet werden; in unserem Falle sind es dann z. B**.** vier Schläuche bei zwei Systemen. Der Innenradius des Drehgelenks 08 bildet die durchgängige Aufnahmeöffnung 12 für den Saugschlauch 10. Mittels des Drehgelenks 08 wird der Saugschlauch 10 tordiert, wobei ein zu starkes verwinden des Saugschlauches durch beispielsweise ein Beschränkung der Rotation des Drehgelenks 08 oder durch eine zweiteilige Ausgestaltung mit einer Drehkupplung des Saugschlauches vermieden werden kann. In Fig. 3 ist außerdem gut erkennbar, dass die Drehachse des Drehgelenks in der Längsachse des Saugschlauchs 10 verläuft. Das Drehgelenk 08 ist somit koaxial und konzentrisch zum Saugschlauch im Bereich der Aufnahmeöffnung 12 angeordnet.

Fig. 4 zeigt eine perspektivische Ansicht des Materialaufnahmegeräts gemäß Fig. 1 in Transportstellung an dem Saugbagger 02. In Transportstellung ist das Materialaufnahmegerät an der Rückseite des Saugbaggers 02 angeordnet. Das Materialaufnahmegerät mit dem Gelenkschlauchträger 01 ist in dieser Stellung in den Gelenken etwa rechtwinklig geschwenkt und somit "spiralförmig aufgewickelt" und das Drehgelenk 08 ist soweit verdreht, dass eine Kollision von Elementen des Materialaufnahmegerätes, insbesondere des Saugstutzens 04 mit anderen Komponenten vermieden wird.

### Bezugszeichenliste

- 01: Gelenkschlauchträger
- 02: Saugbagger
- 03: drehbewegliche Befestigungshalterung
- 04: Saugstutzen
- 05: Glied
- 06: Scharniergelenk
- 07: hydraulischer Antrieb
- 08: Drehgelenk
- 09: letztes, distales Scharniergelenk
- 10: Saugschlauch
- 11: vorletztes Scharniergelenk
- 12: durchgängige Aufnahmeöffnung
- 13: Flansch
- 14: Materialsammelbehälter
- 15: Versorgungsleitung
- 16: erste Ebene
- 17: zweite Ebene
- 18: Hydraulikschlauch
- 19: erster Verbinder
- 20: Antrieb des Drehgelenks 08
- 21: Außenring des Drehgelenks 08
- 22: zweiter Verbinder
- 23: Innenring des Drehgelenks 08
- 24: Umlenkrolle
- 25: Feder

- A: Graben parallel zur Fahrtrichtung

## Patentansprüche

1. Materialaufnahmegerät mit einem Gelenkschlauchträger (01) und einem Saugschlauch für einen Saugbagger (02), wobei der Gelenkschlauchträger (01) an einem ersten, proximalen Ende eine drehbewegliche Befestigungshalterung (03) und an einem zweiten, distalen Ende einen mit dem Saugschlauch verbundenen Saugstutzen (04) besitzt, und wobei der Gelenkschlauchträger (01) eine Anzahl n≥3 Glieder (05) besitzt, zwischen denen jeweils ein Scharniergelenk (06) mit jeweils zugeordnetem Antrieb (07) ausgebildet ist, wobei alle Scharniergelenke (06) den gleichen Freiheitsgrad aufweisen, sodass die Glieder (05) in einer gemeinsamen Ebene (16) verschwenkbar sind, wobei das Materialaufnahmegerät weiterhin ein Drehgelenk (08) umfasst, welches einen anderen Freiheitsgrad als die Scharniergelenke (06) aufweist, sodass eine Bewegung des dem Drehgelenk (08) distal nachfolgend angeordneten Glieds (05) aus der Ebene heraus ermöglicht ist, **dadurch gekennzeichnet, dass** das Drehgelenk (08) entlang seiner Drehachse eine durchgängige Aufnahmeöffnung (12) mit einem Querschnitt größer dem Querschnitt des Saugschlauchs aufweist und an einer Position zwischen dem letzten, distalen, von der Befestigungshalterung (03) am weitesten entfernten Scharniergelenk (09) und dem ersten, am nächsten an der drehbeweglichen Befestigungshalterung liegenden Scharniergelenk angeordnet ist, wobei der Saugschlauch durch die Aufnahmeöffnung (12) des Drehgelenks geführt ist, sodass das Drehgelenk (08) koaxial zum Saugschlauch angeordnet ist.

2. Materialaufnahmegerät nach Anspruch 1, **dadurch gekennzeichnet, dass** die Anzahl der Glieder (05) n≥4 ist.

3. Materialaufnahmegerät nach Anspruch 1 oder 2, **dadurch gekennzeichnet, dass** das Drehgelenk (08) zwischen den beiden am weitesten vom proximalen Ende des Gelenkschlauchträgers entfernten Scharniergelenken angeordnet ist.

4. Materialaufnahmegerät nach einem der Ansprüche 1 bis 3, **dadurch gekennzeichnet, dass** das Drehgelenk (08) einen fluidischen oder elektrischen Antrieb (20) aufweist.

5. Materialaufnahmegerät nach einem der Ansprüche 1 bis 4, **dadurch gekennzeichnet, dass** die drehbewegliche Befestigungshalterung (03) ein weiteres Drehgelenk oder ein Schwenkgelenk ist, wobei die Befestigungshalterung (03) an dem Saugbagger (02) anbringbar ist.

6. Materialaufnahmegerät nach einem der Ansprüche 1 bis 5, **dadurch gekennzeichnet, dass** im Drehgelenk (08) eine verdrehbare Schlauchkupplung eingebaut ist.

7. Materialaufnahmegerät nach Anspruch 6, **dadurch gekennzeichnet, dass** der Saugschlauch bei einer verdrehbaren Schlauchkupplung aus zwei Teilen besteht, wobei der erste Teil des Saugschlauchs biegbar ist und wobei der zweite Teil des Saugschlauchs biegbar und verwindbar ist.

8. Materialaufnahmegerät nach einem der Ansprüche 1 bis 7, **dadurch gekennzeichnet, dass** das Drehgelenk (08) mindestens zwei Schläuche (18) und je Schlauch (18) eine Umlenkrolle (24) umfasst.

9. Materialaufnahmegerät nach Anspruch 8, **dadurch gekennzeichnet, dass** die Umlenkrollen (24), welche gegenläufig zusammenwirken, miteinander über ein Federelement gekoppelt sind.

10. Saugbagger (02) mit einem Materialaufnahmegerät mit Gelenkschlauchträger (01) und Saugschlauch gemäß einem der Ansprüche 1 bis 9, weiterhin umfassend einen Materialsammelbehälter (14).

11. Saugbagger (02) nach Anspruch 10, **dadurch gekennzeichnet, dass** der Saugschlauch drehbar an dem Materialsammelbehälter (14) des Saugbaggers (02) angeordnet ist.

## Claims

1. A material-receiving device having an articulated tube support (01) and a suction tube for a suction excavator (02), wherein the articulated tube support (01) having a rotationally movable fastening mount (03) at a first, proximal end and a suction connecting piece (04) connected to the suction tube at a second, distal end, and wherein the articulated tube support (01) having a number n≥3 of links (05), between each of which a hinge joint (06) with an associated drive (07) is formed, wherein all the hinge joints (06) having the same degree of freedom, so that the links (05) are pivotable in a common plane (16), wherein the material-receiving device further comprises a rotary joint (08) which has a different degree of freedom than the hinge joints (06), so that movement of the link (05) arranged distally following the rotary joint (08) out of said plane is possible, **characterized in that** the rotary joint (08) comprises a continuous receiving opening (12) along its rotation axis having a cross section larger than the cross section of the suction tube and being disposed at a position between the last, distal hinge joint (09) farthest away from the fastening mount (03) and the first hinge joint closest to the rotationally movable fastening mount, wherein the suction tube being guided through the receiving opening (12) of the rotary joint, so that the rotary joint (08) is disposed coaxially with the suction tube.

2. The material-receiving device according to claim 1, **characterized in that** the number of links (05) is n≥4.

3. The material-receiving device according to claim 1 or 2, **characterized in that** the rotary joint (08) is disposed between the two hinge joints farthest away from the proximal end of the articulated tube support.

4. The material-receiving device according to any of claims 1 to 3, **characterized in that** the rotary joint (08) has a fluidic or electric drive (20).

5. The material-receiving device according to any of claims 1 to 4, **characterized in that** the rotationally movable fastening mount (03) is a further rotary joint or a pivot joint, wherein it being possible to attach the fastening mount (03) to the suction excavator (02).

6. The material-receiving device according to any of claims 1 to 5, **characterized in that** a rotatable tube coupling is installed in the rotary joint (08).

7. The material-receiving device according to claim 6, **characterized in that** the suction tube, in the case of a rotatable tube coupling, consists of two parts, wherein the first part of the suction tube being bendable and wherein the second part of the suction tube being bendable and twistable.

8. The material-receiving device according to any of claims 1 to 7, **characterized in that** the rotary joint (08) comprises at least two tubes (18) and one deflection roller (24) for each tube (18).

9. The material-receiving device according to claim 8, **characterized in that** the deflection rollers (24), which interact in a counter-rotating manner, are coupled to one another via a spring element.

10. A suction excavator (02) having a material-receiving device having an articulated tube support (01) and a suction tube according to any of claims 1 to 9, further comprising a material-collecting container (14).

11. The suction excavator (02) according to claim 10, **characterized in that** the suction tube is rotatably disposed on the material-collecting container (14) of the suction excavator (02).

## Revendications

1. Appareil de réception de matériau avec un support de flexible articulé (01) et un flexible d'aspiration pour une excavatrice-aspiratrice (02), sachant que le support de flexible articulé (01) possède sur une première extrémité proximale un support de fixation mobile en rotation (03) et sur une deuxième extrémité distale une tubulure d'aspiration (04) reliée au flexible d'aspiration et sachant que le support de flexible articulé (01) possède un nombre n ≥ 3 d'éléments (05) entre lesquels est respectivement constituée une articulation à charnière (06) avec un système d'entraînement (07) respectivement attribué, sachant que toutes les articulations à charnière (06) comportent le même degré de liberté de telle manière que les éléments (05) peuvent pivoter dans un plan commun (16), sachant que l'Appareil de réception de matériau comprend en plus une articulation tournante (08), laquelle comporte un autre degré de liberté que les articulations à charnière (06) de telle sorte qu'un mouvement de l'élément (05) disposé à la suite de l'articulation tournante (08) est permis hors du plan, **caractérisé en ce que** l'articulation tournante (08) comporte le long de son axe de rotation une ouverture de réception (12) générale avec une section plus grande que la section du flexible d'aspiration et est disposée à une position entre la dernière articulation à charnière (09) distale la plus éloignée du support de fixation (03) et la première articulation à charnière suivante située sur le support de fixation mobile en rotation, sachant que le flexible d'aspiration est guidé à travers l'ouverture de réception (12) de l'articulation tournante de telle manière que l'articulation tournante (08) est disposée de façon coaxiale par rapport au flexible d'aspiration.

2. Appareil de réception de matériau selon la revendication 1, **caractérisé en ce que** le nombre d'éléments (05) est de n ≥ 4.

3. Appareil de réception de matériau selon la revendication 1 ou 2, **caractérisé en ce que** l'articulation tournante (08) est disposée entre les deux articulations à charnière les plus éloignées de l'extrémité proximale du support de flexible articulé.

4. Appareil de réception de matériau selon l'une quelconque des revendications 1 à 3, **caractérisé en ce que** l'articulation tournante (08) comporte un système d'entraînement à fluide ou électrique (20).

5. Appareil de réception de matériau selon l'une quelconque des revendications 1 à 4, **caractérisé en ce que** le support de fixation mobile en rotation (03) est une autre articulation tournante ou une articulation pivotante, sachant que le support de fixation (03) peut être monté sur l'excavatrice-aspiratrice (02).

6. Appareil de réception de matériau selon l'une quelconque des revendications 1 à 5, **caractérisé en ce qu'**un accouplement de flexible pouvant tourner est incorporé dans l'articulation tournante (08).

7. Appareil de réception de matériau selon la revendication 6, **caractérisé en ce que** le flexible d'aspiration pour un accouplement de flexible pouvant tourner est composé de deux parties, sachant que la première partie du flexible d'aspiration peut être pliable et sachant que la deuxième partie du flexible d'aspiration peut être pliable et apte à se tordre.

8. Appareil de réception de matériau selon l'une quelconque des revendications 1 à 7, **caractérisé en ce que** l'articulation tournante (08) comprend au moins deux flexibles (18) et chaque flexible (18) une poulie de renvoi (24).

9. Appareil de réception de matériau selon la revendication 8, **caractérisé en ce que** les poulies de renvoi (24), lesquelles coopèrent en sens opposé, sont couplées entre elles par un élément à ressort.

10. Excavatrice-aspiratrice (02) avec un appareil de réception de matériau avec un support de flexible articule (01) et flexible d'aspiration, selon l'une quelconque des revendications 1 à 9, comprenant en plus un bac collecteur de matériau (14).

11. Excavatrice-aspiratrice (02) selon la revendication 10, **caractérisée en ce que** le flexible d'aspiration est disposé pouvant tourner sur le bac collecteur de matériau (14) de l'excavatrice-aspiratrice (02).
